# EUROPÄISCHE PATENTSCHRIFT

(11) **EP 3 712 442 B1**
(45) Veröffentlichungstag und Bekanntmachung des Hinweises auf die Patenterteilung: **07.08.2024**
(21) Anmeldenummer: 20164383.0
(22) Anmeldetag: 20.03.2020
(51) Int. Cl.: B01D 46/00, F04D 17/16, F04D 25/16, F04D 29/44, F04D 29/70

(54) **ENTSTAUBUNGSANLAGE**
DUST EXTRACTION INSTALLATION
INSTALLATION DE DÉPOUSSIÉRAGE

(30) Priorität: 20.03.2019 DE 102019107183
(43) Veröffentlichungstag der Anmeldung: 23.09.2020
(73) Patentinhaber: Novus air GmbH, 01640 Coswig (DE)
(72) Erfinder: Kaiser, Tommy, 01277 Dresden (DE); Honscha, Bork, 01723 Wilsdruff (DE)
(74) Vertreter: Lippert Stachow Patentanwälte Rechtsanwälte Partnerschaft mbB

(56) Entgegenhaltungen:
- EP-A1- 3 000 158
- EP-B1- 3 000 158
- WO-A1-2016/158251
- CA-A- 995 151
- DE-A1- 19 626 896
- DE-C2- 19 626 896
- JP-A- S56 104 200
- JP-U- S61 198 594
- US-A- 2 486 619
- US-A- 3 917 472

## Beschreibung

Die Erfindung betrifft eine Entstaubungsanlage zur Reinigung von mit Partikeln, beispielsweise Schweißrauch oder Laserrauch, belasteter Luft, die eine Ventilatorenanordnung mit einer Reihenschaltung von mindestens zwei frei ausblasenden Radialventilatoren aufweist. US3917472A offenbart eine Entstaubungsanlage zur Reinigung von Rohgas oder suspendierten Feststoffpartikeln mit einem Ventilator.

Die Reihenschaltung zweier Ventilatoren, bei der ein Luft-Volumenstrom nacheinander erst durch einen stromaufwärtigen und anschließend durch einen stromabwärtigen Ventilator geleitet wird, ist zum Beispiel aus DE19626896C2 bekannt. Theoretisch verdoppelt sich dadurch die erzielbare Druckerhöhung bei konstantem Volumenstrom, wie in Fig. 1 dargestellt ist.

Dieses Prinzip wird in der Praxis bereits verwendet, z.B. bei Radialventilatoren mit Schneckengehäuse, die so miteinander verbunden werden, dass die Gehäuse-Ausblasöffnung eines stromaufwärtigen Radialventilators mit der Gehäuse-Ansaugöffnung eines stromabwärtigen Radialventilators verbunden wird, so dass die Drehachsen der Radiallaufräder beider Radialventilatoren rechtwinklig zueinander stehen. Radialventilatoren mit Schneckengehäuse sind jedoch einerseits relativ teuer, andererseits sind sie sehr schwer und sie benötigen relativ viel Bauraum. Eine Aufgabe der vorliegenden Erfindung besteht daher darin, eine verbesserte Entstaubungsanlage mit einer Reihenschaltung von mindestens zwei frei ausblasenden Radialventilatoren anzugeben, mit der die beschriebenen Nachteile des Standes der Technik behoben werden, die also einfach und kostengünstig herstellbar ist, ein geringes Gewicht und geringen Bauraumbedarf hat und die der theoretisch möglichen Druckerhöhung durch Reihenschaltung möglichst nahe kommt.

Dazu wird eine Entstaubungsanlage zur Entstaubung von Rohgas, mit einem von Gehäusewänden begrenzten Anlagengehäuse vorgeschlagen, das eine Rohgas-Eintrittsöffnung und eine Reingas-Austrittsöffnung aufweist und das durch eine Filteranordnung in einen Rohgasraum und einen Reingasraum unterteilt ist, wobei die Entstaubungsanlage zur Erzeugung einer Gasströmung von der Rohgas-Eintrittsöffnung zur Reingas-Austrittsöffnung eine Ventilatorenanordnung mit einer Reihenschaltung von mindestens zwei frei ausblasenden Radialventilatoren umfasst, die jeweils mindestens ein, durch je einen Elektromotor direkt angetriebenes Radiallaufrad mit Schaufeln und einer stirnseitigen Ventilator-Ansaugöffnung aufweisen, wobei mindestens ein stromaufwärtiger Radialventilator in einem Gehäuse mit einer Gehäuse-Ansaugöffnung und einer Gehäuse-Ausblasöffnung angeordnet ist, wobei der stromaufwärtige Radialventilator mit seiner Ventilator-Ansaugöffnung im Bereich der Gehäuse-Ansaugöffnung angeordnet ist und ein stromabwärtiger Radialventilator mit seiner Ventilator-Ansaugöffnung im Bereich der Gehäuse-Ausblasöffnung angeordnet ist, wobei in dem Gehäuse Strömungsleitelemente so angeordnet sind, dass der Luft-Volumenstrom vom Umfang des Radiallaufrads des stromaufwärtigen Radialventilators durch die Strömungsleitelemente in mindestens zwei Teil-Volumenströmen entlang sich verjüngender Schraubenlinien in die Ansaugöffnung des stromabwärtigen Radialventilators geleitet wird.

Ein frei ausblasender Radialventilator ist ein Radialventilator, bei dem ab Werk kein Gehäuse vorgesehen ist, das den austretenden Luft-Volumenstrom in eine vorbestimmte Richtung lenken würde. Vielmehr tritt die Luft über die gesamte Umfangsfläche des Radiallaufrads aus. Derartige Lüfter sind klein, leicht und kostengünstig. Sie werden erfindungsgemäß dafür benutzt, zwei oder mehr Radialventilatoren in Reihe zu schalten, wozu mindestens ein erster Radialventilator in einem speziellen Gehäuse untergebracht wird, durch dessen Gehäuse-Ansaugöffnung Luft angesaugt wird, die nach der Verdichtung durch das Radiallaufrad dieses Radialventilators das Gehäuse durch die Gehäuse-Ausblasöffnung des Gehäuses verlässt und dort direkt in die Ventilator-Ansaugöffnung des nachfolgenden zweiten Radialventilators eingespeist wird. Wegen der Anordnung des ersten und zweiten Radialventilators bezogen auf die Strömungsrichtung des Luft-Volumenstroms wird der erste Radialventilator nachfolgend als strömungsaufwärtiger Radialventilator (bezogen auf den zweiten Radialventilator) bezeichnet und der zweite Radialventilator wird nachfolgend als strömungsabwärtiger Radialventilator (bezogen auf den ersten Radialventilator) bezeichnet.

Eine Besonderheit der vorgeschlagenen Entstaubungsanlage besteht darin, dass die in Reihe geschalteten Radialventilatoren koaxial zueinander angeordnet sind, d.h. die Drehachsen der Radiallaufräder der Radialventilatoren verlaufen kolinear. Nicht zuletzt dadurch ergibt sich eine enorme Ersparnis an benötigtem Bauraum für die vorgeschlagene Ventilatorenanordnung im Vergleich mit bisher bekannten Lösungen.

Die Erfindung betrifft derartige Kombinationen von zwei oder mehr Radialventilatoren. Werden beispielsweise drei Radialventilatoren in Reihe geschaltet, so ist der zweite Radialventilator daher bezogen auf den ersten Radialventilator der stromabwärtige Radialventilator, gleichzeitig aber bezogen auf den dritten Radialventilator der stromaufwärtige Radialventilator und wäre daher ebenso in einem Gehäuse angeordnet, das wie oben beschrieben gestaltet wäre.

In einer Ausgestaltung der vorgeschlagenen Entstaubungsanlage kann vorgesehen sein, dass sich die Querschnittsfläche des Gehäuses im Bereich des Radiallaufrads des stromaufwärtigen Radialventilators in stromabwärtiger Richtung vergrößert. Dadurch stellt das Gehäuse im Bereich des Austritts des Luft-Volumenstroms aus dem Radiallaufrad des stromaufwärtigen Radialventilators das benötigte Volumen zur Verfügung und erzeigt gleichzeitig eine in axialer Richtung des Radiallaufrades des stromaufwärtigen Radialventilators wirkende Kraft, die die Luft in Bewegung auf das Radiallaufrad des stromabwärtigen Radialventilators zu versetzt.

In einer weiteren Ausgestaltung der vorgeschlagenen Entstaubungsanlage kann alternativ oder zusätzlich vorgesehen sein, dass sich die Querschnittsfläche des Gehäuses im Bereich zwischen dem Radiallaufrad des stromaufwärtigen Radialventilators und der Gehäuse-Ausblasöffnung in stromabwärtiger Richtung verkleinert. Hierdurch ergibt sich eine verbesserte Luftführung, die einer unerwünschten Verwirbelung des Luft-Volumenstroms entgegenwirkt. Wenn gleichartige Radialventilatoren in Reihe geschaltet werden, so tritt die Luft aus dem Radiallaufrad des stromaufwärtigen Radialventilators mit einem relativ großen Abstand zur Drehachse aus. Um die Luft zur Ventilator-Ansaugöffnung des stromabwärtigen Radialventilators zu bewegen, muss dieser Abstand verringert werden. Dies wird erfindungsgemäß dadurch erreicht, dass die Luft entlang sich verjüngender Schraubenlinien in die Ventilator-Ansaugöffnung des stromabwärtigen Radialventilators geleitet wird. Mit anderen Worten bewegt sich der Luft-Volumenstrom in Form eines Strudels vom stromaufwärtigen Radialventilator zum stromabwärtigen Radialventilator. Diese Strudelbewegung kann entweder allein durch die Strömungsleitelemente oder, wie in dieser speziellen Ausgestaltung vorgeschlagen, durch das Zusammenwirken der Strömungsleitelemente mit der Geometrie des Gehäuses, namentlich dem sich verjüngenden Querschnitt desselben, erreicht werden.

Besonders einfach und kostengünstig kann die vorgeschlagene Entstaubungsanlage dadurch realisiert werden, dass das Gehäuse aus zwei standardisierten Lüftungskanal-Formstücken zusammengesetzt ist. Beispielsweise kann ein erster Teil des Gehäuses, in dem der stromaufwärtige Radialventilator angeordnet ist, ein Lüftungskanal-Formstück mit einem quadratischen Querschnitt sein, der sich in stromabwärtiger Richtung zu einem kreisförmigen Querschnitt mit größerer Querschnittsfläche erweitert. Daran kann sich beispielsweise ein Lüftungskanal-Formstück mit einem kreisförmigen Querschnitt anschließen, der sich in stromabwärtiger Richtung zu einem kreisförmigen Querschnitt mit kleinerer Querschnittsfläche verjüngt.

Vorgeschlagen wird eine Entstaubungsanlage zur Entstaubung von Rohgas mit einem von Gehäusewänden begrenzten Anlagengehäuse, das eine Rohgas-Eintrittsöffnung und eine Reingas-Austrittsöffnung aufweist und das durch eine Filteranordnung in einen Rohgasraum und einen Reingasraum unterteilt ist, wobei die Entstaubungsanlage eine Ventilatorenanordnung zur Erzeugung einer Gasströmung von der Rohgas-Eintrittsöffnung zur Reingas-Austrittsöffnung der oben beschriebenen Art umfasst. Die Entstaubungsanlage kann daher ebenfalls relativ kostengünstig hergestellt werden, und die Ventilatorenanordnung benötigt relativ wenig Bauraum, so dass die Entstaubungsanlage trotz eines relativ großen erzielbaren Luft-Volumenstroms mit kompakten Abmessungen darstellbar ist. Dabei kann weiter vorteilhaft beispielsweise vorgesehen sein, dass die Ventilatorenanordnung entweder im Reingasraum oder stromabwärts hinter dem Reingasraum angeordnet ist, wodurch die Radialventilatoren nur mit dem Reingas in Berührung kommen.

Nachfolgend wird die Erfindung anhand eines Ausführungsbeispiels und zugehöriger Zeichnungen näher erläutert. Darin zeigen
Fig. 1 ein Schaubild für die theoretisch erzielbare Druckerhöhung bei Reihenschaltung zweier Ventilatoren,
Fig. 2 Messergebnisse aus eigenen Versuchen mit einem Gehäuse ohne und mit Strömungsleitelementen, und
Fig. 3 und 4 ein Ausführungsbeispiel der vorgeschlagenen Ventilatorenanordnung.

Wie aus Fig. 1 ersichtlich ist, sind zwei Ventilatoren P1 und P2 in Reihe geschaltet, wobei der Luft-Volumenstrom V zuerst P1 und danach P2 passiert. Im zugehörigen Schaubild ist die Ventilatorkennlinie für P1 dargestellt, die bei gleichartigen Radialventilatoren für P2 identisch ist. Zusätzlich ist die kombinierte Ventilatorkennlinie für eine Reihenschaltung von P1 und P2 dargestellt, der entnehmbar ist, dass die damit erreichbare Druckdifferenz Δ*p* theoretisch doppelt so groß ist wie für einen einzelnen Radialventilator, während der erzeugte Luft-Volumenstrom V gleich bleibt.

Die Voraussetzung für eine möglichst effiziente Druckerhöhung ist eine gute Anströmung des zweiten (stromabwärtigen) Radialventilators, sowie möglichst wenig Verluste im Übergangsbereich zwischen den beiden Radialventilatoren. Das bedeutet, der Luftstrom sollte möglichst wenig rotieren oder verwirbelt sein und die Ansaugöffnung des zweiten (stromabwärtigen) Radialventilators möglichst "gerade" treffen. Um dies mit frei ausblasenden Radialventilatoren zu realisieren, muss der erste (stromaufwärtige) Radialventilator in ein Gehäuse ausblasen, welches den Luft-Volumenstrom zur Ventilator-Ansaugöffnung des zweiten (stromabwärtigen) Radialventilators führt. Nur ein leeres Gehäuse erzielt allerdings nicht den gewünschten Effekt, da der Luft-Volumenstrom im Gehäuse durch die Rotation des ersten Radiallaufrads rotiert, was zu hohen Verlusten und einer schlechten Anströmung des zweiten (stromabwärtigen) Ventilators führt. Fig. 2 zeigt die Ergebnisse einer Messung mit einem Gehäuse ohne Strömungsleitelemente (Messung vom 23.10.2018).

Um der theoretisch möglichen Verdopplung des Druckes mit einer Reihenschaltung zweier Radialventilatoren möglichst nahe zu kommen, muss der Luft-Volumenstrom durch integrierte Strömungsleitelemente möglichst direkt vom Radiallaufrad des ersten (stromaufwärtigen) Radialventilators abgenommen werden und zur Ventilator-Ansaugöffnung des zweiten (stromabwärtigen) Radialventilators geführt werden. Durch diese Strömungsleitelemente wird gleichzeitig eine Rotation des Luft-Volumenstromes verhindert. In einem Test mit einem Gehäuse, das Strömungsleitelemente aufweist, konnten sehr gute Werte erzielt werden. Fig. 2 zeigt auch die Ergebnisse dieser Messung mit einem Gehäuse mit Strömungsleitelementen (Messung vom 30.10.2018).

Fig. 3 und 4 zeigen zwei Ansichten eines Ausführungsbeispiels der vorgeschlagenen Entstaubungsanlage mit dem die Messung vom 30.10.2018 durchgeführt wurde.

In der gezeigten Entstaubungsanlage wurden zwei frei ausblasende Radialventilatoren 2 in Reihe geschaltet. Die Radialventilatoren 2 weisen jeweils ein durch einen Elektromotor 22 direkt angetriebenes Radiallaufrad 21 mit Schaufeln und einer stirnseitigen Ventilator-Ansaugöffnung auf.

Die Elektromotoren 22 sind jeweils an einer Halteplatte 15 befestigt, die mittels vier Stützen 14 an einer Grundplatte 12 befestigt ist, wobei die Grundplatte 12 eine Öffnung aufweist, an der eine Düse 13 angeordnet ist, welche in die stirnseitige Öffnung des Radiallaufrads 21 ragt, die die Ventilator-Ansaugöffnung bildet. Die Grundplatten 12 der beiden Radialventilatoren 2 sind durch Abstandshalter 16 so miteinander verbunden, dass die Drehachsen der beiden Radialventilatoren 2 kolinear ausgerichtet sind.

Der stromaufwärtige Radialventilator 2 ist in einem Gehäuse 1 mit einer Gehäuse-Ansaugöffnung und einer Gehäuse-Ausblasöffnung angeordnet, das sich zwischen den beiden Grundplatten 12 erstreckt. Der stromaufwärtige Radialventilator 2 ist in diesem Gehäuse 1 mit seiner Ventilator-Ansaugöffnung im Bereich der Gehäuse-Ansaugöffnung angeordnet, die von der an der ersten Grundplatte 12 angebrachten Düse 13 gebildet ist. Der stromabwärtige Radialventilator 2 ist mit seiner Ventilator-Ansaugöffnung im Bereich der Gehäuse-Ausblasöffnung angeordnet, die von der an der zweiten Grundplatte 12 angebrachten Düse 13 gebildet ist.

In dem Gehäuse 1 sind Strömungsleitelemente 17, so genannte Leitschaufeln, so angeordnet, dass der Luft-Volumenstrom vom Umfang des Radiallaufrads 21 des stromaufwärtigen Radialventilators 2 durch die Strömungsleitelemente 17 in mehreren Teil-Volumenströmen entlang sich verjüngender Schraubenlinien in die Ventilator-Ansaugöffnung des stromabwärtigen Radialventilators 2 geleitet wird.

Das Gehäuse 1 ist aus zwei standardisierten Lüftungskanal-Formstücken 11 zusammengesetzt, so dass sich die Querschnittsfläche des Gehäuses 1 im Bereich des Radiallaufrads 21 des stromaufwärtigen Radialventilators 2 in stromabwärtiger Richtung vergrößert und im Bereich zwischen dem Radiallaufrad 21 des stromaufwärtigen Radialventilators 2 und der Gehäuse-Ausblasöffnung in stromabwärtiger Richtung verkleinert.

## Patentansprüche

1. Entstaubungsanlage zur Entstaubung von Rohgas, mit einem von Gehäusewänden begrenzten Anlagengehäuse, das eine Rohgas-Eintrittsöffnung und eine Reingas-Austrittsöffnung aufweist und das durch eine Filteranordnung in einen Rohgasraum und einen Reingasraum unterteilt ist, wobei die Entstaubungsanlage zur Erzeugung einer Gasströmung von der Rohgas-Eintrittsöffnung zur Reingas-Austrittsöffnung eine Ventilatorenanordnung mit einer Reihenschaltung von mindestens zwei frei ausblasenden Radialventilatoren (2',2") umfasst, die jeweils mindestens ein, durch je einen Elektromotor (22', 22") direkt angetriebenes Radiallaufrad (21',21") mit Schaufeln und einer stirnseitigen Ventilator-Ansaugöffnung aufweisen, wobei mindestens ein stromaufwärtiger Radialventilator (2') in einem Gehäuse (1) mit einer Gehäuse-Ansaugöffnung (13') und einer Gehäuse-Ausblasöffnung (13") angeordnet ist, wobei der stromaufwärtige Radialventilator (2') mit seiner Ventilator-Ansaugöffnung im Bereich der Gehäuse-Ansaugöffnung (13') angeordnet ist und ein stromabwärtiger Radialventilator (2") mit seiner Ventilator-Ansaugöffnung im Bereich der Gehäuse-Ausblasöffnung (13") angeordnet ist, wobei in dem Gehäuse Strömungsleitelemente (17) so angeordnet sind, dass der Luft-Volumenstrom vom Umfang des Radiallaufrads (21') des stromaufwärtigen Radialventilators (2') durch die Strömungsleitelemente (17) in mindestens zwei Teil-Volumenströmen entlang sich verjüngender Schraubenlinien in die Ventilator-Ansaugöffnung des stromabwärtigen Radialventilators (22") geleitet wird.

2. Entstaubungsanlage nach Anspruch 1, bei der sich die Querschnittsfläche des Gehäuses (1) im Bereich des Radiallaufrads (21') des stromaufwärtigen Radialventilators (2') in stromabwärtiger Richtung vergrößert.

3. Entstaubungsanlage nach Anspruch 1 oder 2, bei der sich die Querschnittsfläche des Gehäuses (1) im Bereich zwischen dem Radiallaufrad (21') des stromaufwärtigen Radialventilators (2') und der Gehäuse-Ausblasöffnung (13") in stromabwärtiger Richtung verkleinert.

4. Entstaubungsanlage nach Anspruch 2 und 3, bei der das Gehäuse (1) aus zwei standardisierten Lüftungskanal-Formstücken (11) zusammengesetzt ist.

5. Entstaubungsanlage nach einem der Ansprüche 1 bis 4, bei der die Ventilatorenanordnung im Reingasraum oder stromabwärts hinter dem Reingasraum angeordnet ist.

## Claims

1. Dedusting system for dedusting raw gas, with a system housing delimited by housing walls, which has a raw gas inlet opening and a clean gas outlet opening and is subdivided by a filter arrangement into a raw gas chamber and a clean gas chamber, wherein the dedusting system comprises a fan arrangement for generating a gas flow from the raw gas inlet opening to the clean gas outlet opening with a series connection of at least two free-blowing radial fans (2', 2"), each of which has at least one radial impeller (21', 21") with blades, each driven directly by an electric motor (22', 22"), and an end-side fan intake opening, wherein at least one upstream radial fan (2') is arranged in a housing (1) with a housing intake opening (13') and a housing discharge opening (13"), wherein the upstream radial fan (2') is arranged with its fan intake opening in the region of the housing intake opening (13') and a downstream radial fan (2") is arranged with its fan intake opening in the region of the housing discharge opening (13"), wherein flow guide elements (17) are arranged in the housing such that the air volume flow from the circumference of the radial impeller (21') of the upstream radial fan (2') is guided through the flow guide elements (17) in at least two partial volume flows along tapering helical lines into the fan intake opening of the downstream radial fan (22").

2. Dedusting system according to claim 1, in which the cross-sectional area of the housing (1) in the region of the radial impeller (21') of the upstream radial fan (2') increases in the downstream direction.

3. Dedusting system according to claim 1 or 2, in which the cross-sectional area of the housing (1) in the region between the radial impeller (21') of the upstream radial fan (2') and the housing outlet opening (13") decreases in the downstream direction.

4. Dedusting system according to claims 2 and 3, in which the housing (1) is composed of two standardized ventilation duct shaped parts (11).

5. Dedusting system according to one of claims 1 to 4, in which the fan arrangement is arranged in the clean gas chamber or downstream of the clean gas chamber.

## Revendications

1. Installation de dépoussiérage pour le dépoussiérage de gaz bruts, avec un boîtier de système délimité par des parois de boîtier, qui présente une ouverture d'entrée de gaz bruts et une ouverture de sortie de gaz propres et qui est divisé par un arrangement de filtre en une chambre de gaz bruts et une chambre de gaz propres, le système de dépoussiérage comprenant un agencement de ventilateurs pour générer un flux de gaz depuis l'ouverture d'entrée du gaz brut jusqu'à l'ouverture de sortie du gaz propre avec une connexion en série d'au moins deux ventilateurs radiaux à soufflage libre (2', 2"), chacun ayant au moins une roue radiale (21', 21") avec des pales, chacune entraînée directement par un moteur électrique (22', 22"), et une ouverture frontale d'aspiration du ventilateur, dans laquelle au moins un ventilateur radial amont (2') est disposé dans un carter (1) avec une ouverture d'aspiration du carter (13') et une ouverture d'échappement du carter (13"), le ventilateur radial amont (2') étant disposé avec son ouverture d'aspiration du ventilateur dans la zone de l'ouverture d'aspiration du carter (13') et un ventilateur radial aval (2") est disposé avec son ouverture d'aspiration du ventilateur dans la zone de l'ouverture d'échappement du carter (13"), dans laquelle des éléments de guidage d'écoulement (17) sont disposés dans le boîtier de manière à ce que le flux volumétrique d'air provenant de la circonférence de la roue radiale (21') du ventilateur amont (2') soit guidé à travers les éléments de guidage d'écoulement (17) en au moins deux flux volumétriques partiels le long de lignes hélicoïdales effilées dans l'ouverture d'aspiration du ventilateur radial aval (22").

2. Installation de dépoussiérage selon la revendication 1, dans laquelle la section transversale du carter (1) dans la zone de la roue radiale (21') du ventilateur radial amont (2') augmente dans la direction aval.

3. Installation de dépoussiérage selon la revendication 1 ou 2, dans laquelle la section transversale du carter (1) dans la zone située entre la roue radiale (21') du ventilateur radial en amont (2') et l'ouverture d'échappement du carter (13") diminue dans la direction aval.

4. Installation de dépoussiérage selon les revendications 2 et 3, dans laquelle le carter (1) est composé de deux pièces de conduit de ventilation normalisées (11).

5. Installation de dépoussiérage selon l'une des revendications 1 à 4, dans laquelle l'agencement de ventilation est disposé dans la chambre de gaz propres ou en aval de la chambre de gaz propres.
